# EUROPÄISCHE PATENTSCHRIFT

(11) **EP 1 689 267 B1**
(45) Veröffentlichungstag und Bekanntmachung des Hinweises auf die Patenterteilung: **20.01.2010**
(21) Anmeldenummer: 04802857.5
(22) Anmeldetag: 02.12.2004
(51) Int. Cl.: A47C 1/024, A47C 7/44

(54) **SITZLEHNENREGULIERUNG**
SEATBACK ADJUSTMENT
SYSTEME DE REGLAGE DE DOSSIER

(30) Priorität: 02.12.2003 DE 10356190
(43) Veröffentlichungstag der Anmeldung: 16.08.2006
(73) Patentinhaber: SATO-Office GmbH, 92263 Ebermannsdorf (DE)
(72) Erfinder: ERKER, Christian, 92256 Hahnbach (DE)
(74) Vertreter: Köhler, Walter
(86) Internationale Anmeldenummer: PCT/DE2004/002649
(87) Internationale Veröffentlichungsnummer: WO 2005/053461

(56) Entgegenhaltungen:
- EP-A- 0 434 897
- EP-A- 0 435 297
- EP-A- 1 342 432
- EP-A- 1 358 821
- DE-A1- 19 931 099
- JP-U- 2 071 347
- US-A- 4 830 432
- US-A- 5 547 252

## Beschreibung

Die Erfindung betrifft eine Vorrichtung zur Regulierung der Sitzlehnenneigung eines Sitzes die dadurch gekennzeichnet ist, dass sie ohne manuelle oder motorische Hilfe funktioniert. Die Regulierung der Sitzlehnenneigung erfolgt individuell in Abhängigkeit vom Gewicht des Sitznutzers ohne dass der Sitznutzer irgendeinen Hebel oder eine Motorfunktion in Anspruch zu nehmen hat.

Grundlage der Erfindung ist die Belastungsermittlung durch das Gewichteinwirken des Sitzbenutzers auf die Sitzfläche B und die sensormässige Erfassung der Sitzbelastung mittels einem Sensorsystem A in der Form einer Längenmassdistanzerfassung und den Transfer der durch die Sitzbelastung resultierenden Längendistanzstrecke mittels einem Transfermittel C auf ein federndes Element D., Das federnde Element besteht aus einem reversibel komprimierbaren und zurückexpandierbaren flexiblen Material, das relativ zur auf den Sitz bei Belastung einwirkenden Kraft sensorisch erfassten Längendistanzstrecke mehr oder weniger stark komprimiert wird.

Das federnde Element ist zwischen mindestens zwei Klemmbacken beziehungsweise Klemmflächen 14 situiert. Entsprechend der durch das Sensorsystem erfassten und durch das Transfermittel auf das federnde Element transferierten Streckendistanz wird das federnde Element, mehr oder weniger komprimiert und die mit der Sitzlehne verbundenen Bauelemente mehr oder weniger stark gespreizt, was direkt als Winkelneigung der Sitzlehne eines Sitzes zum Ausdruck kommt.

Die Bewegungsdynamik von Sitzen, bei eventuell mit dem Sitz gekoppelter Sitzlehne, erfordert, in Abhängigkeit vom Gewicht der den Sitz nutzenden Person, eine entsprechend regulierte Spannkraftgestaltung von Federsystemen um den Sitz mit dem Körpergewicht in Position zu drücken, beziehungsweise für die Rückstellung in eine andere Position, beispielsweise in die Vertikale.. Die Problematik einer manuellen Regelung der Sitzlehnenneigungseinstellung, üblicherweise mittels der Überwindung einer Federspannkraft, ist oft beschwerlich. Im Kraftfahrzeugbereich beispielsweise, wird die Sitzneigungseinstellung oft während dem Fahren manipuliert, was den Fahrer in der Fahrweise ablenkt und kann deshalb gegebenenfalls unfallauslösend sein. Bei mit dem Sitz und der Lehne gekoppelten Federspannkraftsystemen können leichte, beziehungsweise zierliche, nichtmuskulöse Personen ein solches System kaum manipulieren, weil sie die Lehne nicht zurückdrücken können. Schwere, muskulöse Typen dagegen, haben das Gefühl nach hinten abzudriften, wenn sie die Lehnenneigung nach rückwärts zu verändern wünschen.

Mechanische Systeme von Stellmechanismen zur Regelung oder Positionsänderung der Lehnen von Sitzen, auf manueller beziehungsweise motorischer Basis, sind zu genüge bekannt und sind Stand der Technik. Solche Systeme müssen stets in Abhängigkeit von der individuellen Statur des Benutzers individuell eingestellt werden. Eine optimale individuell und Körperbezogene Sitzlehnenpositionierung und Arretierung ist, wenn überhaupt, nur sehr schwer zu bewerkstelligen. Bei nichtkorrekter Lehneneinstellung erkennt der Nutzer, beispielweise bei der Nutzung eines Kraftfahrzeugsitzes, erst nach einer länger andauernden Fahrt das Auftreten von Rückenbeschwerden und einer gewissen Abgeschlafftheit. Auch eine Umarretierung der Sitzlehne in eine nur andere, aber wieder nicht korrekte Position, schafft allenfalls eine nur temporäre Abhilfe, weil diese korrigierte Sitzlehneneinstellung fast immer nicht die richtige ist.

Die Bewegungsdynamik zwischen dem Benutzer eines Sitzes mit Sitzlehne muss temporär und permanent stets im Einklang sein und muss deshalb körperphysiologisch zufriedenstellend gelöst sein.

Die JP 02 071347 U beschreibt eine Vorrichtung zur Regulierung der Sitzlehnenneigung eines Sitzes gemäß dem Oberbegriff des Anspruchs 1.

Aufgabe der Erfindung ist es deshalb eine Regulierung der Lehnenneigungseinstellung eines Sitzes derart zu entwickeln, dass stets eine optimale Position der Sitzlehnenneigung zustande kommt, unabhängig von der physikalischen Konstitution des Benutzers bezüglich dessen Gewicht und dessen muskulöser Durchtrainiertheit.

Ferner soll der Sitzbenutzer einen nichtermüdenden Sitzkomfort geniessen und die Sitzlehnenregulierung soll selbstregulierend sein, das heisst, ohne Zuhilfenahme von manipulierbaren oder motorischen Hilfsmitteln,

Die Aufgabe der Erfindung wurde gelöst gemäß den Ausführungen von Anspruch 1.

Basis der Erfindung und Primärsensor für die Lösung der Aufgabe der Erfindung, ist die Gewichtserfassung des Benutzers des Sitzes. Der erfasste Gewichtswert wird sensorisch als Wegstreckendistanz erfasst und mittels einem Transfersystem, beispielsweise in der Form eines Distanzrichtungswandlers und einer Schubstange, auf ein federndes Element übertragen, das zwischen mindestens zwei Klemmbacken beziehungsweise Klemmscheiben beziehungsweise deren Kombinationen positioniert ist, über die die Einstellung der Sitzlehnenneigung direkt über mit den Klemmbacken verbundene Schenkel erfolgt oder auch mittels kombinierter Systeme, wo ein Schenkel die Sitzlehne darstellt und das Konterteil ein Sitzformteil sein kann. Des weiteren kann die Gewichtssensorik pneumatisch oder hydraulisch ermittelt und zum Federelement transferiert werden.

Das erfasste Gewicht als Sensor-Basiskennwert zur Bewegungsdynamikregulierung wirkt als Wegstreckendistanz automatisch auf die Folgeelemente derart und automatisch, dass die erfinderische Vorrichtung ohne jedwede energetische Fremdeinwirkung oder Manipulationshilfe funktioniert.

Die Erfindung wird anhand der folgenden Figuren 1 bis 5 beschrieben.
- Fig.1: zeigt das Grundprinzip der erfinderischen Vorrichtung mit dem federnden Element D in der Position, wie bei schwer belastetem Sitz 1, mit Klemmbacken 14 und in dieser Konstellation mit Schenkel 15, in der Doppelfunktion als gleichzeitigem Klemmteil. E ist der Klemmspalt zwischen dem Klemmbacken 14 und in diesem Falle Schenkel 15
- Fig.2: zeigt das Prinzip wie in Figur 1, jedoch mit dem federnden Element D in der Position bei geringster Sitzbelastung, das federnde Element ist in dieser Position stark komprimiert
- Fig.3: zeigt die beiden Darstellungen des federnden Elements D bei den entsprechenden Belastungen B bei geringer Belastung - gestrichelte Position des Elements D1 und bei starker Belastung - durchgehende Linien - des Elements D2 entsprechend der vom Sensorsystem A erfassten Streckendistanzen, die transferiert mittels C auf das federnde Element über die Klemmbacken 14 die Lehnenneigung bewirken.

Die weiteren figuralen Darstellungen zeigen beispielhaft die erfinderische Vorrichtung.
- Fig. 4: zeigt einen Stuhl mit Sitz und der erfinderischen Konstruktionsvariante in der Seitenansicht in der Neutral-Ruheposition, mit dem Sitz 1 ,der Lehne 2, dem Stuhlfuß 3, dem Supportschaft 4, dem Sitzträger 5, dem unteren Lehnenschenkel 10, der Schubstange 7,dem federnden Element D, dem Sensorsystem C mit der Wiegefeder 9 und der am Ende des Wiegebalkens 12 befindlichen Wippschenkel 13.. Des weiteren der Verbindungsachse von 6 und 7 und dem Befestigungssupport 17.
- Fig. 5: zeigt die Konstruktion eines Stuhls in Funktion, bei Sitzbelastung B. Über der am Sitzträger 5, der fixierten Wippachse 11 und dem sich am Ende des Wiegebalkens 12 befindlichen Wippschenkel 13, wird die durch den Benutzer auf den Sitz einwirkende Kraft B über den Distanzrichtungswandler 6 auf die waagerechte Schubstange 7 zusammengenommen als Transfermittel C, auf das federnde Element D übertragen. Das distanzbezogene, jedoch zahlenwertmässig nicht ermittelte Wiegeresultat wird über das federnde Element auf den unteren Lehnenschenkel 10 übertragen wodurch die Sitzlehne eine der Sitzbelastung B entsprechende Winkelneigung annimmt. In diesem Falle beispielsweise wie gemäß 2a.

Damit sich das federnde Element in der Nullposition im Spalt E frei bewegen kann, muss eine Mindestfederkraft durch ein federndes Stützelement G aufgebracht werden, das mit Vorspannung neben dem federnden Element situiert ist und das verhindert, dass das federnde Element vorzeitig in Funktion tritt.

Das federnde Element ist in der komprimierten Form eine Art Energiespeicher. Dessen Form ist deshalb nicht auf die geschilderte Keilform fixiert, sondern ist geometrisch verschiedenartig gestaltbar.

Die vorliegende erfinderische Vorrichtung führt zur vereinfachten Regulierung der Sitzlehnen konform mit der Bewegungsdynamik des Sitznutzers. Damit einher geht ein reduzierter Materialaufwand für die Herstellung der Vorrichtung im Vergleich mit dem Stande der Technik. Insbesondere weil jegliche Manipulationsmechanismen entfallen, wie ebenso eventuelle Motoren samt Batterien beziehungsweise Stromzuleitungen und inklusive des Wegfalls von damit verbundenen auftretenden Funktionsstörungen mit Serviceaufwand.

Die Vorrichtung zur Regulierung der Sitzlehnenneigung gibt unter dem Begriff "selbstregulierend" am treffendsten den Erfindungsgegenstand wieder.

Die beispielhaften Figuren sind repräsentativ. Die pneumatische beziehungsweise hydraulische Längendistanzerfassung zwecks deren Transfer zum federnden Element, erfolgt beispielsweise mittels hermetisch geschlossenen Luft- oder Flüssigkeitskissen, wobei über den Mediendruck und Transferleitungen die erforderlichen Hubdistanz zur Hin und Herbewegung des federnden Elements über entsprechende Kolbenmechanismen stattfindet.

Nachfolgend wird die Funktionsweise der erfindungsgemäßen Sitzlehnenregulierung anhand der Figuren 4 und 5 erläutert:
Nimmt auf den Sitz 1 ein Sitzbenutzer Platz, so führt der Sitzträger 5 entlang des Supportschaftes 4 eine lineare Bewegung nach unten durch. Diese lineare Bewegung des Sitzträgers 5 in Bezug zum Supportschaft 4 ist in Figur 5 durch den Pfeil 18 verdeutlicht.

Der Richtungswandler 6 weist einen zweiarmigen Winkelhebel 20 mit einem Wiegebalken 12 und einem Verbindungsbalken 22 auf. Der Winkelhebel 22 ist im Kniebereich mittels einer Verbindungsachse 24 mit dem vom Sitz 1 nach unten gerichteten Sitzträger 5 schwenkbeweglich verbunden.

Der Wiegebalken 12 ist mit der Wippachse 11 am Befestigungssupport 17 beispielsweise linear horizontal beweglich angebracht, d.h. der Wiegebalken 12 ist um die Wippachse 11 schwenkbar, wobei die Wippachse 11 bei einer Verschwenkung eine entsprechende horizontale lineare Bewegung ausführt.

Zwischen der Wippachse 11 und der Verbindungsachse 24 ist der Wippschenkel 13 des Richtungswandlers definiert.

An der Unterseite des Sitzes 1 ist das federnde Element D linear beweglich angeordnet, das beispielsweise mit einer keilförmigen Grundfläche gestaltet ist. Die spitze Kante des federnden Elementes D dreieckiger Grundflächengestalt ist mit der Bezugsziffer 26 bezeichnet. In Figur 5 ist das federnde Element D mit strichpunktierten Linien in Blickrichtung des Pfeiles 28 d.h. in Blickrichtung von unten verdeutlicht.

Das federnde Element D ist mittels der Schubstange 7 mit dem Winkelhebel 20 des Richtungswandlers 6 verbunden d.h. mit seinem vom federnden Element 26 entfernten Ende an die Verbindungsachse 16 angeschlossen.

Bei einer Belastung des Sitzes 10 durch einen Sitzbenutzer führt also die Verbindungsachse 24 um die Wippachse 11 eine Bewegung im Uhrzeigersinn aus. Dabei führt die Verbindungsachse 16 eine entsprechende Bewegung im Uhrzeigersinn um die Wippachse 11 aus, so dass die Schubstange 7 eine Bewegung in Richtung des Pfeiles 28 durchführt. Das federnde Element D wird also in Richtung des Pfeiles 28 bewegt. Diese Bewegung des federnden Elementes D ist umso größer d.h. länger, je größer das Gewicht des auf dem Sitz 1 Platz nehmenden Sitzbenutzers ist. Das bedeutet jedoch, dass die Federhärte des federnden Elementes D, die gegen das Bauelement 10 der Lehne 2 wirksam wird, infolge zunehmender Breite 30 des Kontaktes zwischen dem Bauelement 10 und dem federnden Element D mit zunehmender Belastung des Sitzes 1 zunimmt.

Gleichzeitig wird bei der Belastung des Sitzes 1 die Wiegefeder 9 gespannt. Wird der Sitz 1 wieder entlastet, d.h. verlässt ein Sitzbenutzer den Sitz 1, so entspannt sich die Wiegefeder 9 und das federnde Element D kehrt in seine unbelastete Ausgangslage zurück.

Gleiche Einzelheiten sind in den Figuren 4 und 5 mit denselben Bezugsziffern bezeichnet.

## Patentansprüche

1. Vorrichtung zur Regulierung der Sitzlehnenneigung eines Sitzes, die aus folgenden Elementen besteht:
a einem Sensorsystem (A) zur Ermittlung einer Längendistanz resultierend aus der Belastung einer Sitzfläche (B) zwischen dem Nullwert, bei unbelastetem Sitz, dem maximalen Wert bei der Sitzbelastung durch eine sehr schwere Person sowie entsprechenden Zwischenwerten in Abhängigkeit vom individuellen Gewicht des jeweiligen Sitzbenutzers,
b. einem Transfermittel (C) zur Übertragung der jeweiligen ermittelten Längendistanz
c. auf ein federndes Element (D), das reversibel so veränderbar ist, dass dessen Komprimier- und Expandierbarkeit die übertragenen Distanzveränderungen überträgt, auf
d. zwei Klemmbacken (14) zwischen denen das federnde Element vorgesehen ist und die mit Bauelementen direkt oder indirekt verbunden sind die die Sitzlehnenneigung darstellen, und
e. einem federnden Stützelement (G) zur Sicherung der freien Beweglichkeit des federnden Elements (D) während der Nullbelastung gemäß (B) als Vorspannung
**dadurch gekennzeichnet,**
**dass** das federnde Element (D) volumenmässig ist,
**dass** das federnde Element (D) im Klemmspalt (E) zwischen den beiden Klemmbacken situiert ist, und
**dass** das federndes Element (D) nur partiell von den Klemmbacken erfasst und komprimiert wird und in Abhängigkeit der Distanzbewegungen sich die zu komprimierende Fläche und somit das Energiespeichervolumen verkleinert oder vergrößert.

2. Vorrichtung nach Anspruch 1,
**dadurch gekennzeichnet,**
**dass** das federnde Element (D) nur partiell von den beiden Klemmbacken erfasst und komprimiert wird und in Abhängigkeit der Distanzbewegungen sich bedarfsgerecht unterschiedlich dichtes Elastomermaterial im von den Klemmbacken erfassten Bereich befindet.

3. Vorrichtung nach einem der Ansprüchen 1 oder 2,
**dadurch gekennzeichnet,**
**dass** das federnde Element (D)flachförmig, regularwinkelig keilförmig ausgebildet ist.

4. Vorrichtung nach einem der Ansprüchen 1 bis 3,
**dadurch gekennzeichnet,**
**dass** das federnde Element (D) linear beweglich an der Unterseite des Sitzes angeordnet ist, und
**dass** das federnde Element (D) mit einer, vorzugsweise keilförmigen, dreieckigen Grundfläche gestaltet ist.

5. Vorrichtung nach einem der Ansprüche 1 bis 4,
**dadurch gekennzeichnet,**
**dass** das federnde Element (D) aus geschlossenzelligem Polyurethan-Integralschaum besteht.

## Claims

1. Device for adjusting the seatback inclination of a seat, the device comprising the following elements:
a. a sensor system (A) for determining a length distance resulting from the loading of a seat surface (B) between the zero value, when the seat is unloaded, the maximum value, when the seat is loaded by a very heavy person, and corresponding intermediate values as a function of the individual weight of the particular seat user,
b. a transfer means (C) for transmitting the respective, determined length distance
c. to a resilient element (D) which can be reversibly changed in such a manner that the compressibility and expandability thereof transmits the transmitted distance changes to
d. two clamping jaws (14) between which the resilient element is provided and which are directly or indirectly connected to structural elements which represent the seatback inclination, and
e. a resilient supporting element (G) for safeguarding the free mobility of the resilient element (D) during the zero loading as per (B) as an initial stress,
**characterized in that** the resilient element (D) has a bulky volume, **in that** the resilient element (D) is situated in the clamping gap (E) between the two clamping jaws, and **in that** the resilient element (D) is only partially grasped by the clamping jaws and compressed, and the area to be compressed, and therefore the energy storage volume, is reduced or increased as a function of the distance movements.

2. Device according to Claim 1, **characterized in that** the resilient element (D) is only partially grasped by the two clamping jaws and compressed, and, as a function of the distance movements, elastomer material which differs in density as per requirements is located in the region grasped by the clamping jaws.

3. Device according to either of Claims 1 and 2, **characterized in that** the resilient element (D) is of a flat-shaped and wedge-shaped design with regular angles.

4. Device according to one of Claims 1 to 3,
**characterized in that** the resilient element (D) is arranged in a linearly movable manner on the lower side of the seat, and **in that** the resilient element (D) is configured with a preferably wedge-shaped, triangular base surface.

5. Device according to one of Claims 1 to 4,
**characterized in that** the resilient element (D) is composed of closed-cell polyurethane integral foam.

## Revendications

1. Dispositif de régulation de l'inclinaison de dossier d'un siège, ledit dispositif étant composé des éléments suivants :
a) d'un système de capteur (A) pour détecter une distance longitudinale résultant de la mise en charge d'une assise (B) entre la valeur zéro lorsque le siège n'est pas chargé, la valeur maximale lorsque le siège est mise en charge par une personne très lourde, ainsi que des valeurs intermédiaires correspondantes en fonction du poids individuel de l'utilisateur de siège respectif,
b) d'un moyen de transfert (C) pour transmettre la distance longitudinale détectée respective,
c) à un élément élastique (D) qui est variable de façon réversible de telle sorte que sa capacité de compression et d'extension traduit les variations de distance transmises, à
d) deux mâchoires de serrage (14) entre lesquelles est prévu l'élément élastique et qui sont reliées directement ou indirectement à des composants qui représentent l'inclinaison de dossier, et
e) un élément d'appui élastique (G) pour assurer la mobilité libre de l'élément élastique (D) pendant la charge zéro selon (B) en tant que précontrainte,
**caractérisé**
**en ce que** l'élément élastique (D) est en volume,
**en ce que** l'élément élastique (D) est situé dans l'intervalle de serrage (E) entre les deux mâchoires de serrage, et
**en ce que** l'élément élastique (D) n'est saisi et comprimé que partiellement par les mâchoires de serrage et la surface à comprimer, et donc le volume d'accumulateur d'énergie, diminue ou augmente en fonction des déplacements sur la distance.

2. Dispositif selon la revendication 1, **caractérisé en ce que** l'élément élastique (D) n'est saisi et comprimé que partiellement par les deux mâchoires de serrage, et en fonction des déplacements sur la distance, un matériau élastomère plus ou moins dense selon les besoins se situe dans la zone saisie par les mâchoires de serrage.

3. Dispositif selon l'une quelconque des revendications 1 ou 2, **caractérisé en ce que** l'élément élastique (D) est réalisé de forme plate, à angle régulier, en forme de coin.

4. Dispositif selon l'une quelconque des revendications 1 à 3, **caractérisé en ce que** l'élément élastique (D) est disposé de façon linéairement mobile sur la face inférieure du siège, et **en ce que** l'élément élastique (D) est configuré avec une surface de base triangulaire, de préférence en forme de coin.

5. Dispositif selon l'une quelconque des revendications 1 à 4, **caractérisé en ce que** l'élément élastique (D) se compose de mousse de polyuréthane intégrale expansée.
